# EUROPÄISCHE PATENTSCHRIFT

(11) **EP 0 981 984 B1**
(45) Veröffentlichungstag und Bekanntmachung des Hinweises auf die Patenterteilung: **17.12.2003**
(21) Anmeldenummer: 99810748.6
(22) Anmeldetag: 20.08.1999
(51) Int. Cl.: A47C 27/18, A47C 27/10

(54) **Matratze für ein Liegemöbel**
A mattress for furniture for lying on
Matelas pour meuble de couchage

(30) Priorität: 28.08.1998 CH 176298
(43) Veröffentlichungstag der Anmeldung: 01.03.2000
(73) Patentinhaber: Happy AG, 9201 Gossau (CH)
(72) Erfinder: Brogli, Rolf, 9016 St. Gallen (CH)
(74) Vertreter: Patentanwälte Feldmann & Partner AG

(56) Entgegenhaltungen:
- US-A- 3 885 257
- US-A- 3 909 858
- US-A- 4 991 244
- US-A- 5 027 454

## Beschreibung

Die Erfindung betrifft eine Matratze für ein Liegemöbel mit einem zentral angeordneten Luftkissen, das durch einen elastischen Formkörper umgeben ist.

Im Wohn- und Schlafbereich spielen Matratzen dieser Art im Vergleich zu Matratzen für konventionelle Bettsysteme eine untergeordnete Rolle. Grundsätzlich eignen sich zwar Luftbetten zur Erzielung eines hohen Liegekomforts ganz besonders, weil der Druck des Luftkissens unterschiedlich, d.h. auf die Bedürfnisse des Benutzers angepasst, eingestellt werden kann. Dadurch entstehen bedeutende produktions- und vertriebstechnische Vorteile, weil nicht für jeden gewünschten Härtegrad eine eigene Matratze produziert und an Lager gehalten werden muss. USA 4435 864 offenbart ein Luftbett, dessen Luftkissen in den umgebenden Matratzenkörper hereingelegt wird. Den Vorteilen eines variablen Luftdrucks und der Austauschbarkeit im Falle eines Defekts stehen dabei jedoch eine mangelnde Stabilität insbesondere in den Randzonen des Liegemöbels, allgemein dessen Unförmigkeit und die Einkammrigkeit des Luftkissens gegenüber.

Bei einfachen Luftbetten ohne bzw. ohne nennenswerte Polsterung besteht ein weiterer Nachteil darin, dass sich die Matratzenluft bei Belastung der Matratze durch Gebrauch von Regionen mit starkem Belastungsdruck (z.B. Gesässzone) an weniger belastete Zonen (z.B. Fusszone etc.) verschiebt und dort den Innendruck auf unangenehme Weise spürbar erhöht. EP 0 453 363 B1 offenbart einen Matratzenkörper, der ein Luftkissen oder um konventionelle Bettfedern geschwungene Luftröhren nur in der Mittelzone des Matratzenkörpers vorsieht, während die Kopf- und Fusszonen konventionell gebaut sind. Mit dieser auf die Mittelzone beschränkten Anordnung der Luftkammern lässt sich in der stärker belasteten Gesässzone bedürfnisgerecht und variabel ein höherer Druck einstellen als in den Kopf- und Fusszonen; dadurch wird auch die beschriebene Problematik der Verschiebung des Innendrucks entschärft bzw. im Falle der Luftröhren sogar eliminiert. Nachteilig daran ist aber die Bauweise, die einerseits kompliziert und unförmig ist und andererseits die einzelnen Zonen nicht kompakt miteinander verbindet, sondern lediglich aneinanderreiht. Die einzelnen Zonen können damit nicht als einheitliches Federsystem wirken.

Mit dem Problem, eine oder mehrere Luftkammern mit. einer einzigen Pumpeinheit und Steuervorrichtung variabel und bedürfnisgerecht zu füllen, befassen sich Erfindungen, die auf Belastung reagierende oder automatische Steuerungssysteme zum Gegenstand haben. US 5 509 154 (= WO 96/13947) offenbart ein automatisches, durch den Benutzer mittels Fernbetätigung bedienbares Steuerungssystem, mit welchem in zwei längsseitig nebeneinander angeordneten Luftkissen verschiedene Luftdrucke angelegt und konstant gehalten werden können. Nachteilig ist hier die Unförmigkeit des Systems mit einer Luftpumpe, die nicht in den Bettrahmen integriert ist. Die Steuerung beschränkt sich anspruchsgemäss auf die Regulierung von höchstens zwei Luftkissen, die zudem weder mit dem Bettrahmen noch mit einer oberen und unteren Polsterung kompakt verbunden sind.

EP 0 620 716 B1 schliesslich beschreibt eine Matratze mit einer oder mehreren Luftkammern und mit integriertem, auf Belastung reagierenden Luftsystems zwecks automatischem Nachfüllen bei Luftdiffusion. Nachteilig ist dabei, dass der Druck jeder Luftkammer nicht über eine einzige Fernbetätigungsvorrichtung gesteuert werden kann, sondern pro Luftkammer ein separates, von Hand einstellbares Druckregulierventil erfordert. Zudem sind Polsterung und Luftkissen nicht kompakt miteinander verbunden. Die Stablität des Matratzenkörpers beruht damit massgeblich auf einem festen, umhüllenden Überzug aus zumeist natürlichem Material, wie er für Luftbetten vorbekannt ist.

Aufgabe der Erfindung ist es, die beschriebenen Nachteile zu überwinden und eine Matratze der genannten Art zu schaffen, die einen so hohen Liegekomfort ermöglicht, dass sie mit einfachsten Untergestellen kombiniert werden kann und damit die Herstellung eines kostengünstigen Liegemöbels ermöglicht. Die Aufgabe löst ein Matratzenkörper mit den Merkmalen des Anspruchs 1. Weitere erfindungsgemässe Merkmale gehen aus den abhängigen Ansprüchen hervor, und deren Vorteile sind in der nachfolgenden Beschreibung erläutert.

Es zeigen die Zeichnungen:
Fig. 1: Den Längsschnitt eines Matratzenkörpers mit den darauf wirkenden Kräften in schematischer Darstellung.
Fig. 2: Die perspektivische Sicht eines Liegemöbels mit teilweise aufgeschnittenem Matratzenkörper.
Fig. 2a: Eine Detaildarstellung von Fig. 2.
Fig. 3: Die schematische Darstellung eines Luftkissens mit verschiedenen Luftkammern.
Fig. 4: Die schematische Darstellung eines Matratzenkörpers (Formschäumung).
Fig. 5: Die schematische Darstellung eines Matratzenkörpers für ein Doppelbett mit zusätzlichen Vorkehren für die variable Einstellung der inneren Feder (Luftkammern, Steuerung).
Fig. 6: Das Blockschema der Steuerung für die variable Einstellung der inneren Feder.
Fig. 6a: Das Blockschema einer Variante der Steuerung für die variable Einstellung der inneren Feder.

Auf einen Matratzenkörper entstehen während der Benutzung an verschiedenen Zonen verschiedene Belastungsdrucke. ***Fig. 1*** zeigt die einwirkenden Kräfte (F) bei Belastung durch Gebrauch. Infolge erhöhtem Belastungsdruck bei der Gesässzone wirkt an dieser Stelle die grösste Kraft ein. Beim Kopf und bei den Füssen, aber auch in der Kreuzpartie, ist die einwirkende Kraft am kleinsten, bei der Schulterpartie ungefähr dazwischen. Bei an Lordose leidenden Benutzern kann die Kraft auch bei der Kreuzzone gross sein. Zu berücksichtigen ist des weiteren, dass diese Zonen keine klaren Grenzen bilden, sondern sich infolge der Bewegung eines Benutzers in der Ebene verschieben bzw. sich in den Grenzzonen überlappen. Der erfindungsgemässe Matratzenkörper 2 trägt der Problematik von an verschiedenen Stellen unterschiedlich einwirkenden Kräften in bisher nicht bekanntem Ausmass Rechnung.

Wie ***Fig. 1*** weiter zeigt, besteht der Matratzenkörper 2 aus dem zentral angeordneten Luftkissen 6 und dem sogenannten elastischen Formkörper 5. Das Luftkissen 6 wirkt als innere Feder (f1, f4). Der elastische Formkörper 5 wirkt als äussere Feder (f2, f5). Beide Federn sind miteinander über einen Steg 7 kraftschlüssig verbunden und bilden ein einheitliches und aufeinander abgestimmtes Federsystem (f3 = f1 + 2 x f2; f6 = f4 + 2 x f5). Dieses Federsystem erzeugt eine sich in den verschiedenen Zonen des Matratzenkörpers in der Dynamik ablösende Federwirkung, die das Liegeprofil eines sich auch bewegenden Benutzers aufrechterhält. Die hohe Federleistung des erfindungsgemässen Matratzenkörpers 2 ermöglicht seine Verwendung ohne federnde Untermatratze, wie sie herkömmlich im Zusammenhang mit Liegemöbeln für den Wohnbereich, bei denen ein hoher Liegekomfort wichtig ist, zum Einsatz gelangen. Wie ***Fig. 2*** zeigt, kann z.B. ein einfaches, nicht federndes Untergestell 3 verwendet werden. Einem solchen Liegemöbel 1 erwachsen im Vergleich zu konventionellen Bettsystemen mit federnden Untermatratzen bedeutende Kostenvorteile bei der Herstellung. Der Matratzenkörper 2 eignet sich zudem auch für den Einsatz in Motorenbetten, die insbesondere im Spitalbereich oftmals mit harten, aber beweglichen Untergestellen ausgerüstet sind.

Der sogenannte elastische Formkörper 5 besteht, wie ***Fig. 2*** weiter zeigt, aus zwei Längsbalken 17 und zwei Querbalken 18, die den Rahmen bilden, welcher seinerseits durch die obere Abdeckmatte 19 und die untere Abdeckmatte 20 gegen oben und unten abgeschlossen wird. Beide Abdeckmatten 19,20 weisen einerseits je eine Reihe hintereinander angeordneter, quer zum Matratzenkörper verlaufender fingerdicker Luftaustauschkanäle 21 auf sowie andererseits, versetzt und darunter- bzw. darüberliegend, je eine Reihe hintereinander angeordneter, quer zum Matratzenkörper verlaufender fingerdicker Be- und Entlüftungskanäle 22. Die Längsbalken 17, nicht aber die Querbalken 18, weisen ihrerseits eine obere und untere Reihe von Be- und Entlüftungskanälen 22' auf, wobei diese in ihrer Position jeweils unter den Be- und Entlüftungskanälen 22 der oberen Abdeckmatte 19 bzw. über den Be- und Entlüftungskanälen 22 der unteren Abdeckmatte 20 angeordnet sind. Dadurch kann allfällig entstehendes Kondenswasser ausgetrocknet bzw. dessen Entstehung überhaupt verhindert werden. Den Luftaustauschkanälen 21 und. den Be- und Entlüftungskanälen 22 und 22' kommt des weiteren die erfindungsgemässe Aufgabe zu, die Abstimmung zwischen innerer Feder (f1,f4) und äusserer Feder (f2,f5) zu gewährleisten und damit die Wirkung des einheitlichen Federsystems (f3 = f1 + 2 x f2; f6 = f4 + 2 x f5) zu unterstützen. Da wegen der längsseitigen Position eines Benutzers auf dem Matratzenkörper 2 im allgemeinen nur auf den Längsbalken 17, nicht jedoch auf den Querbalken 18 grössere Kräfte einwirken, kann beim Querbalken 18 auf eine unterstützende Federwirkung verzichtet werden; Be-. und Entlüftungskanäle 22,22' sind deshalb nicht vorgesehen. Zwischen Luftkissen 6 und oberer Abdeckmatte 19 befindet sich, wie ***Fig. 2a*** zeigt, ein oberes Vlies 23, zwischen Luftkissen 6 und unterer Abdeckmatte 20 ein unteres Vlies 24. Die Vliese können aus synthetischem oder natürlichem Material bestehen und werden nur mit den Abdeckmatten 19,20, nicht aber mit dem Luftkissen 6 verklebt. Diese Anordnung gewährleistet bei variablem Luftkammervolumen eine optimale Anpassungsfähigkeit der Abdeckmatten 19,20 an das Luftkissen; eine die Federleistung behindernde Oberflächenspannung kann dadurch nicht entstehen. Zudem kommt den Vliesen eine geräuschdämmende Wirkung zu.

Alle Teile 17-24 des Matratzenkörpers 2 bilden eine Einheit und wirken gemeinsam als äussere Feder (f2,f5). Wie ***Fig. 2a*** weiter zeigt, besteht das Luftkissen 6 aus einer oberen luftdichten Folie 25 und einer unteren luftdichten Folie 26, die derart miteinander verschweisst sind, dass sie rund um das Luftkissen 6 herum auf halber Seitenhöhe einen Steg 7 bilden. Dieser Steg wird rund herum in die entsprechenden Schlitze 4 der Längsbalken 17 und Querbalken 18 gesteckt und verklebt. Erfindungsgemäss werden dadurch Luftkissen 6 und elastischer Formkörper 5 kraftschlüssig miteinander verbunden. Der Position des Stegs 7 auf halber Seitenhöhe entsprechen im Handel erhältliche, seitlich gegen aussen bombierte Luftkissen 6. Bei zonenweise einwirkenden Belastungskräften insbesondere auch beim längsseitigen Übergang vom Luftkissen 6 in den elastischen Formkörper 5 wird dadurch eine hohe Elastizität des Federsystems erzeugt, ohne dass ein Verlust an Stabilität hingenommen werden muss. Das erfindungsgemässe Federsystem fängt damit die auf den Matratzenkörper 2 wirkenden Belastungsdrucke nicht nur durch eine vertikale Feder (f1,f2), sondern auch durch eine horizontale Feder (f4,f5) auf.

Das Luftkissen 6 weist in seinem Inneren längsseitige Stützwände 29 und querseitige Stützwände 30 auf, die dem Luftkissen 6 eine rippenförmige Oberfläche verleihen. ***Fig. 3*** zeigt ein Beispiel mit 2 längsseitigen Stützwänden 29 und mehreren über die ganze Länge des Matratzenkörpers verteilten querseitigen Stützwänden 30. Eine andere Anordnung der Stützwände, etwa dass mehr längseitige Stützwände 29 und weniger querseitige Stützwände 30 bestehen, ist ohne weiteres mit der technischen Lehre der vorliegenden Erfindung vereinbar. Die Be- und Entlüftungskanäle 22 der oberen Abdeckmatte 19 und unteren Abdeckmatte 20 sind - wie Fig. 2 und Fig. 2a zeigen - derart entlang der Längsseite des elastischen Formkörpers 5 positioniert, dass sie über bzw. unter den durch die rippenförmige Oberfläche des Luftkissens 6 gebildeten Vertiefungen 12 zu liegen kommen. Die Be- bzw. Entlüftungskanäle 22' der Längsbalken 17 sind derart positioniert, dass sie in die durch die rippenförmige Oberfläche des Luftkissens 6 gebildeten Vertiefungen 12 münden. Eine derartige Anordnung der Kanäle 21,22,22' ermöglicht nicht nur eine optimale Be- und Entlüftung, sondern bewirkt erfindungsgemäss eine Unterstützung des einheitlichen, aufeinander abgestimmten Federsystems (f3 = f1 + 2 x f2; f6 = f4 + 2 x f5).

In einer weiteren Ausführungsart gemäss ***Fig. 4*** wird der elastische Formkörper 5' in einem Stück formgeschäumt. Indem das Luftkissen 6 mit dem elastischen Formkörper 5' eine feste Verbindung eingeht, werden innere Feder (f1,f4) und äussere Feder (f2,f5) kraft- und formschlüssig zu einem einheitlichen Federsystem (f3 = f1 + 2 x f2; f6 = f4 + 2 x f5) verbunden. Wie schon bei der zuvor beschriebenen Ausführungsart gemäss Fig. 2a wird auf der oberen und unteren Seite des Luftkissens 6 ein oberes Vlies 23 und ein unteres Vlies 24 angebracht. Das so beschichtete Luftkissen 6 wird nun zusätzlich mit einer dünnen, atmungsaktiven Folie 13 umgeben, wobei der Steg 7 freigelassen wird. Dadurch wird einerseits verhindert, dass während des Formschäumungsprozesses flüssige Masse in die Vertiefungen 12 zwischen Luftkissen 6 und Vliesen 23,24 gelangt und die Be- bzw. Entlüftungskanäle 21 verstopfen kann. Andererseits wird damit bezweckt, dass der elastische Formkörper 5' mit dem Steg 7 eine kraftschlüssige und mit dem Luftkissen 6 als Ganzes eine formschlüssige Verbindung eingehen kann. Der atmungsaktiven Folie 13 kommt dabei die Funktion zu, eine formschlüssige Umschliessung des Luftkissens 6 durch den elastischen Formkörper 5' zu ermöglichen und gleichzeitig zu verhindern, dass mit Ausnahme beim Steg 7 eine kraftschlüssige Verbindung entsteht. Diese Anordnung bezweckt, dass der elastische Formkörpers 5' sich bei variablem Luftkammervolumen optimal an das Luftkissen 6 anpassen und eine die Federleistung behindernde Oberflächenspannung nicht entstehen kann. Im Unterschied zum manuellen Verkleben können zudem bei dieser Verfahrensart am durch die atmungsaktive Folie 13 nicht bedeckten Steg 7 keine harten Unebenheiten entstehen, was ein störungsfreies Wirken der äusseren Feder (f2,f5) ermöglicht. Auch bei dieser Ausführungsart werden die Be- und Entlüftungskanäle 22 derart entlang der Längsseite des elastischen Formkörpers 5' positioniert, dass sie in die durch die rippenförmige Oberfläche des Luftkissens 6 gebildeten Vertiefungen 12 münden, um eine optimale Be- bzw. Entlüftung zu ermöglichen. Zusammen mit den ebenfalls vorgesehenen Luftaustauschkanälen 21 kommt ihnen zusätzlich die Aufgabe zu, die Wirkung des einheitlichen, aufeinander abgestimmten Federsystems (f3 = f1 + 2 x f2; f6 = f4 + 2 x f5) zu unterstützen.

Im folgenden wird beschrieben, wie die Wirkung der inneren (f1,f4) und der äusseren Feder (f2,f5) durch zusätzliche Vorkehren erhöht werden kann. Die äussere Feder lässt sich durch Verdichten oder Aufpolstern des elastischen Formkörpers 5 an den gewünschten Stellen unterschiedlich anordnen. Der Formkörper kann aus herkömmlichem PUR-Schaum oder Latex gefertigt sein. Beispielsweise ist es möglich, die Schulterpartie mit verdichtetem Schaumstoff zu fertigen, während der Rest der Abdeckmatten 19,20 mit normalverdichteten Schaumstoff hergestellt wird. Bei für körpergewichtige Benutzer vorgesehenen Matratzenkörpern 2 ist es auch denkbar, die gesamte Mittelzone der Abdeckmatten 19,20 und die Schulterpartie mit verdichteten Schaumstoff zu versehen.

Während die äussere Feder (f2,f5) durch fix angebrachte Vorkehren vorgegeben ist, lässt sich die innere Feder (f1,f2) durch Veränderung des Innendrucks variabel einstellen. Dies wird im folgenden anhand des mit Hilfe von ***Fig. 5*** gezeigten Beispiels für ein Doppelbett mit zwei Luftkissen 6 beschrieben, die je zwei voneinander unabhängige, nicht kommunizierende Luftkammern 27,28 aufweisen. Es bestehen also insgesamt vier voneinander unabhängige, nicht kommunizierende Luftkammern. Im gezeigten Beispiel sind die Luftkissen 6 kraftschlüssig mit einem elastischen Formkörper 5 verbunden, welcher Längsbalken 17, Querbalken 18, eine obere Abdeckmatte 19 und eine untere Abdeckmatte 20 aufweist; stattdessen ist auch ein kraft- und formschlüssiger Verbund mit einem formgeschäumten einstückigen Formkörper 5' möglich. Die Luftkissen 6 bestehen je aus einer Kammer 27, die der Kopf- und Fusszone eines Matratzenkörpers 2 entspricht, und aus einer Kammer 28, die der Mittelzone eines Matratzenkörpers 2 entspricht. Die Kammer 28 weist eine luftdichte Trennwand 28' auf, um sie von der Kammer 27 abzugrenzen. Ein Verbindungskanal 27' verbindet die zwei Zonen der Kammer 27. Mit dieser Anordnung können für zwei nebeneinander liegende Benutzer je verschiedene Drucke in der Kopf- und Fuss- bzw. Mittelzone erzeugt werden. Im Längsbalken 17 oder Querbalken 18 besteht eine Aussparung 16 für die Integration eines kombinierten Pump-/Steuerblocks 31. Dieser besteht, wie ***Fig. 6*** zeigt, aus einer Aufblasvorrichtung mit motorischem Antrieb 32 und einem Ventil-Steuerblock 33. Ein handelsüblicher, geräuscharmer 12- oder 24-Volt-Kompressor mit relativ kleiner Förderleistung erfüllt hierfür seinen Zweck, da die Matratzenkörper, ohne sich auf diese Ausführungsart beschränken zu wollen, bereits in aufgeblasenem Zustand auf den Markt gebracht werden und beispielsweise bei Defekten eine Reparatur oder Auswechslung durch das Werk erfolgt. Die Aufblasvorrichtung 32 ist mit den Luftkammern 27,28 beider Luftkissen 6 über den Ventil-Steuerblock 33 und separaten, zu jeder der vier Luftkammern hin- bzw. wegführenden Luftleitungen 34 verbunden. Der Ventil-Steuerblock 33 besteht für das in Fig. 5 gezeigte Doppelbett aus vier Zwei-Weg-Ventilen 37, an welche die Luftleitungen 34 angeschlossen werden. Der gleiche Pump-/Steuerblock 31 kann auch für die Ausführungsvariante "Einzelbett" verwendet werden; dabei werden zwei Ventile 37 nicht gebraucht und bleiben verschlossen. Sind stattdessen in einem Doppelbett sechs oder acht unabhängige, miteinander nicht kommunizierende Luftkammern vorgesehen, werden entsprechend mehr Zwei-Weg-Ventile 37 benötigt. Der Ventil-Steuerblock 33 ist über eine Luftleitung 34 mit dem Ablassventil 36 und mit der Aufblasvorrichtung 32 verbunden. Über das Ablassventil 36 kann Überdruck abgebaut werden. Über die Luftleitung 34' ist auch das Druckmessgerät 35 angeschlossen, welches auf entsprechenden, auf der Fernbetätigungseinheit 44 eingegebenen Befehl den Druck jeder einzelnen Luftkammer 27,28 misst. Im kombinierten Pump-/Steuerblock 31 befinden sich des weiteren ein Transformator 38 und eine elektronische Schaltung 41, von wo aus über die Steuerleitungen 40 die notwendigen Steuersignale für das Aufpumpen der einzelnen Luftkammern 27,28 übermittelt werden. Im Einzelnen bedeutet dies, dass der Transformator 38 auch die elektronische Schaltung 41 mit Strom versorgt, von welcher aus die Steuerleitungen 40 zur Aufblasvorrichtung mit motorischem Antrieb 32, zum Ventil-Steuerblock 33, zum Druckmessgerät 35 und zum Ablassventil 36 führen.

Wie **Fig. 5 und 6** zeigen, führen vom Transformator 38 aus die Netz-/Steuerkabel 45,45' gegen aussen. Diese Kabel 45,45' werden je mit einem Rundstecker 42,42' versehen, an welche wahlweise eine Steuervorrichtung 43 angeschlossen werden kann. Die Steuervorrichtung 43 wird einerseits an eine Steckdose angeschlossen und steht andererseits in Wirkverbindung mit einer Fernbetätigungseinheit 44, vorzugsweise über Infrarot. Die Netz-/Steuerkabel 45,45' werden deshalb auf beiden Seiten des Matratzenkörpers 2 gegen aussen geführt, damit die Steuervorrichtung 43 immer auf der selben Seite des Bettes angeschlossen werden kann, unabhängig davon, ob der Matratzenkörper 2 auf der einen oder anderen Seite benutzt wird. Wird der Matratzenkörper 2 gewendet, genügt mit anderen Worten ein einfaches Umstecken der Steuervorrichtung 43.

Die Luftdruckregulierung erfolgt stufenlos oder durch Betätigung von mehreren auf der Fernbetätigungseinheit 44 angebrachten Vorwahltasten, die einem vordefinierten Wert entsprechen. In einer bevorzugten Ausführung handelt es sich hierbei um Überdruckwerte im Bereich von 1 - 60 mbar. Auf der Fernbetätigungseinheit 44 sind bis zu zehn auf Belastungsdruck reagierende Vorwahltasten angebracht, die bis zu zehn verschiedenen, vordefinierten Druckwerten entsprechen. Durch einfache weitere Vorkehren, etwa durch Weichenstellungen in Form eines zusätzlichen Schalters für das Ansteuern der beiden Luftkissen 6 und/oder eines zusätzlichen Schalters für das Ansteuern der Luftkammern 27 oder 28 können jeder Vorwahltaste alle Luftkammern zugeordnet werden. Durch Betätigen einer dieser Vorwahltasten erhält die Steuerung den Befehl, den Druck mittels des im Pump-/Steuerblock 31 integrierten Durckmessgeräts 35 zu messen und entweder den Kompressor einzuschalten und zu betreiben, bis der eingestellte Druck erreicht ist, oder das Ablassventil 36 zu öffnen und Luft abzulassen. Die Fernbetätigungseinheit 44 ist ferner mit einer LCD-Skala versehen, welche den Druck der Druckstufen 27,28 anzeigt. Durch Betätigen einer Taste, die beispielsweise "L" (für linkes Luftkissen oder "R" (für rechtes Luftkissen) heissen kann, werden die entsprechenden Werte der Luftkammern 27,28 für das linke resp. rechte Luftkissen 6 angezeigt.

In einer bevorzugten Ausführungsart ist die Steuervorrichtung 43 mit einer Netzfreischaltung 46 versehen, wie sie etwa in Verbindung mit Motorenbetten vorbekannt sind. In einer weiteren, angepassten Variante wird - wie in **Fig. 6a** gezeigt wird - ein Netzgerät 52 an eine Steckdose angeschlossen, und die Stromversorgung des kombinierten Pump-/Steuerblocks (31) erfolgt galvanisch getrennt mit Niederspannung. Die Anordnung der einzelnen Elemente ist hier leicht anders als in der Ausführungsart gemäss Fig. 6. Das Ablassventil 36 ist hier direkt im Ventil-Steuerblock 33 integriert, und das Druckmessgerät 35 ist im Steuerteil 41 integriert. Von hier aus führen die Steuerleitungen 40 zur Aufblasvorrichtung mit motorischem Antrieb 32, zum Ventil-Steuerblock 33, zum Druckmessgerät 35 und zum Ablassventil 36 (Leitungen zu 35 und 36 nicht dargestellt). Das Steuerteil 41 enthält des weiteren die Sicherheitskreise 48 zur Ventilüberwachung am Steuerkabel sowie zur Raumtemperaturüberwachung 49. Die Kreise können so eingestellt werden, dass sie beispielsweise ab einer Laufzeit von grösser als einer Stunde bzw. ab einer Raumtemperatur von beispielsweise grösser als 65° C automatisch abschalten. Wie **Fig. 6a** weiter zeigt, führen vom Steuerteil 41 aus die Steuerkabel 50, 50' gegen aussen. Diese Kabel werden mit einem Telefonstecker 51,51' versehen, wodurch sie an ein Netzgerät 52 angeschlossen werden können, welches die Netzspannung in eine Niederspannung, vorzugsweise 12 V, umwandelt. Das Netzgerät 52 wird einerseits direkt an eine Steckdose angeschlossen und steht andererseits in Wirkverbindung mit einer Fernbetätigungseinheit 44, vorzugsweise über Infrarot. Der IR-Sensor 47 ist bei dieser Ausführungsart im Netzgerät 52 integriert, ohne sich aber darauf beschränken zu wollen. Die Steuerkabel 50,50' werden deshalb auf beiden Seiten des Matratzenkörpers gegen aussen geführt, damit das Netzgerät immer auf derselben Seite des Bettes angeschlossen werden kann, unabhängig davon, ob der Matratzenkörper 2 auf der einen oder anderen Seite benutzt wird. Wird der Matratzenkörper 2 gewendet, genügt mit anderen Worten ein einfaches Umstecken.

Im erfindungsgemässen einheitlichen Federsystem (f3,f6) können die zusätzlichen Vorkehren an der inneren Feder (f1,f4) bzw. äusseren Feder (f2,f5) miteinander kombiniert werden. Beispielsweise ist ein Matratzenkörper 2 für übergewichtige Benutzer denkbar, der sowohl eine Verstärkung der äusseren Feder im Bereich der Mittelzone des Matratzenkörpers als auch einen höheren Innendruck der Luftkammern 27,28 vorsieht. Während die Normalvariante Überdruckstufen im Bereich von 1 bis 50 mbar vorsieht, können hier Werte im Bereich von 10 bis 60 mbar eingestellt werden. Insbesondere für therapeutische Zwecke, aber auch für Spezialausführungen im Wohn- und Schlafbereich sind weitere Vorkehren zur Verstärkung der inneren oder äusseren Feder denkbar, die wiederum miteinander kombiniert werden können. Beispielsweise ist es denkbar, die Luftkammern 27,28 mit einem pulsierenden Luftdruck zu versehen, um eine Massagewirkung zu erzielen.

Auch diese Variante ist durch Anbringen einer zusätzlichen Vorwahltaste auf der Fernbetätigungseinheit realisierbar, damit alle Optionen weiterhin, wie zuvor beschrieben, mit einer einzigen Fernbetätigungseinheit bedienbar sind. Der Wert, um welchen herum der Luftdruck pulsiert entspricht dabei einem der vordefinierten und mittels Vorwahltaste einstellbaren Wert. Weitere, hier nicht näher beschriebene Vorkehren am Luftkissen 6 oder elastischen Formkörper 5 sind ebenfalls dem Bereich dieser Erfindung zuzurechnen, sofern sie auf der Kombination von innerer (f1,f4) und äusserer Feder (f2,f5) zu einem aufeinander abgestimmten, einheitlichen und sich der Dynamik ablösenden Federsystem beruhen, mit welchem das Liegeprofil eines sich auch bewegenden Benutzers optimal aufrechterhalten werden kann.

## Patentansprüche

1. Matratze für ein Liegemöbel mit einem Matratzenkörper (2), mit einem Luftkissen (6), einem dieses Luftkissen (6) umfangenden elastischen Formkörper (5,5') und Mitteln zum Regulieren des Luftdrucks, **dadurch gekennzeichnet, dass** das Luftkissen (6) aus mindestens einer Luftkammer (27,28) besteht, welche als innere Feder wirkt, und mindestens einen Steg (7) aufweist, welcher annähernd auf halber Seitenhöhe das Luftkissen (6) rundum umfängt, und dass der elastische Formkörper (5) als äussere Feder wirkt und mindestens einen nach innen gerichteten umlaufenden Schlitz (4) aufweist, in welchem der Steg (7) des Luftkissens (6) eingelegt und kraftschlüssig gehalten ist, so dass die Matratze einen Verbundkörper bildet und als einheitliches Federsystem wirkt.

2. Matratze nach Anspruch 1, **dadurch gekennzeichnet, dass** der elastische Formkorper (5) Längsbalken (17) mit einer Anzahl Entlüftungskanälen (22) aufweist, welche gegen aussen offen sind, und dass eine obere und eine untere Abdeckmatte (19,20) mit je einer Anzahl Entlüftungskanälen (21,22) vorhanden sind, welche letztere gegen innen und gegen aussen offen sind.

3. Matratze nach Anspruch 2, **dadurch gekennzeichnet, dass** zwischen der oberen Abdeckmatte (19) und dem Luftkissen (6) ein oberes Vlies (23) und zwischen der unteren Abdeckmatte (20) und dem Luftkissen (6) ein unteres Vlies (24) angeordnet ist, wobei die Vliese (23, 24) mit den Abdeckmatten (19,20) verklebt sind.

4. Matratze nach Anspruch 3, **dadurch gekennzeichnet, dass** zwischen dem jeweiligen Vlies (23,24) und dem Luftkissen (6) je eine atmungsaktive Folie eingelegt ist und der elastische Formkörper (5') aus einem Teil geformt oder geschäumt ist.

5. Matratze nach Anspruch 2, **dadurch gekennzeichnet, dass** die Abdeckmatten (19,20) in einer Mittelzone oder bei einer Schulterpartie durch Verdichtung des Schaumstoffs oder durch Aufpolsterung eine unterschiedliche Federwirkung aufweisen.

6. Matratze nach Anspruch 2, **dadurch gekennzeichnet, dass** das Luftkissen (6) mindestens zwei nicht kommunizierende Luftkammern (27,28) aufweist.

7. Matratze nach Anspruch 6, **dadurch gekennzeichnet, dass** das Luftkissen kommunizierende Luftkammern (27) aufweist.

8. Matratze nach Anspruch 2, **dadurch gekennzeichnet, dass** ein Ventilblock (33) zur Steuerung des Luftdruckes in den Luftkammern (27,28) und eine Aufblasvorrichtung (32) in einer Aussparung (16) in einem Längsbalken (17) und/oder einem Querbalken (18) des Formkörpers (5,5') angeordnet sind.

9. Matratze nach Anspruch 8, **dadurch gekennzeichnet, dass** die Aufblasvorrichtung (32) einen geräuscharmen Niederspannungskompressor umfasst.

10. Matratze nach Anspruch 8, **dadurch gekennzeichnet, dass** jede Luftkammer (27,28) einzeln aufblasbar ist und dass Luft aus jeder Luftkammer (27,28) einzeln ablassbar ist.

11. Matratze nach Anspruch 8, **dadurch gekennzeichnet, dass** ein Druckmessgerät (35) so angeordnet ist, dass der Druck in jeder Luftkammer (27,28) einzeln messbar ist.

12. Matratze nach Anspruch 7, **dadurch gekennzeichnet, dass** der Luftdruck in den Luftkammern (27,28) pulsierend steuerbar ist.

## Claims

1. A mattress for a reclining furniture, said mattress comprising a mattress body (2), an air cushion (6), an elastic moulded body (5, 5') surrounding said air cushion (6), and means for regulating the air pressure **characterized in that** the air cushion (6) consists of at least one air chamber (27, 28) serving as internal spring and having at least one ridge (7) which extends around the perimeter of the air cushion (6) at approximately halfway of its lateral surface, and **in that** the elastic moulded body (5) functions as external spring and has at least one slit (4) extending around its perimeter and facing inwards into which ridge (7) of the air cushion (6) is inserted and kept actuated so that the mattress forms a composite body and acts as a homogenous spring system.

2. A mattress according to claim 1 **characterized in that** the elastic moulded body (5) comprises longitudinal girders (17) having a number of vent channels (22) open to the exterior, and **in that** there are upper and lower covering mats (19, 20) each having a plurality of vent channels (21, 22) the latter being open to the interior and the exterior.

3. A mattress according to claim 2 **characterized in that** an upper fibrous web (23) is arranged between the upper covering mat (19) and the air cushion (6), and a lower fibrous web (24) is arranged between the lower covering mat (20) and the air cushion (6) wherein fibrous webs (23, 24) are bonded to covering mats (19, 20).

4. A mattress according to claim 3 **characterized in that** a breathable foil is introduced between each of the fibrous webs (23, 24) and the air cushion (6) and **in that** the elastic moulded body (5') is moulded or foamed out of a single piece.

5. A mattress according to claim 2 **characterized in that** covering mats (19, 20) have different spring effects in a central portion or at a shoulder portion thereof due to compression of the foamed material or due to upholstering.

6. A mattress according to claim 2 **characterized in that** the air cushion (6) has at least two non-communicating air chambers (27, 28).

7. A mattress according to claim 6 **characterized in that** the air cushion has communicating air chambers (27).

8. A mattress according to claim 2 **characterized in that** a valve block (33) for regulating the air pressure within the air chambers (27, 28) and an inflating device (32) are arranged in a recess (16) in one longitudinal girder (17) and/or transversal girder (18) of moulded body (5, 5').

9. A mattress according to claim 8 **characterized in that** the inflating device (32) comprises a silent low voltage compressor.

10. A mattress according to claim 8 **characterized in that** each of the air chambers (27, 28) can be inflated individually and that each air chamber (27, 28) can be evacuated individually.

11. A mattress according to claim 8 **characterized in that** a pressure gauge (35) is arranged in a way that the pressure in each of the air chambers (27, 28) can be measured individually.

12. A mattress according to claim 7 **characterized in that** the air pressure within air chambers (27, 28) can be regulated in a pulsed manner.

## Revendications

1. Matelas pour un meuble de couchage composé d'un corps de matelas (2), d'un coussin pneumatique (6) celui-ci étant entouré d'un corps élastique moulé (5, 5'), et de moyens de régulation de pression d'air, **caractérisé en ce que** le coussin pneumatique (6) est composé d'au moins un réservoir d'air (27, 28) ayant l'effet d'un ressort interne et présente au moins une nervure (7) qui embrasse le périmètre du coussin pneumatique (6) environ à mi-hauteur de sa face latérale, et **en ce que** le corps élastique moulé (5) a l'effet d'un ressort externe et présente au moins une rainure (4) de circonférence donnant vers l'intérieur dans laquelle est placée et maintenue en connexion par friction la nervure (7) du coussin pneumatique (6) de sorte que le matelas présente un corps composite et a l'effect d'un système de ressort homogène.

2. Matelas selon la revendication 1 **caractérise en ce que** le corps élastique moulé (5) est composé de poutres longitudinales (17) munies de plusieurs cheminées de purge d'air (22) dont les ouvertures donnent vers l'extérieur, et **en ce qu'**il y a une couche de protection supérieure et une couche de protection inférieure (19, 20) chacune d'elles ayant plusieurs cheminées de purge d'air (21, 22), les dernières étant ouvertes ver l'intérieur et vers l'extérieur.

3. Matelas selon la revendication 2 **caractérise en ce qu'**entre la couche de protection supérieure (19) et le coussin pneumatique (6) on a placé un voile de carde supérieur (23) et entre la couche de protection inférieure (20) et le coussin pneumatique (6) on a placé un voile de carde inférieur (24), les voiles de carde (23, 24) étant collés avec leurs couches de protection (19, 20) respectives.

4. Matelas selon la revendication 3 **caractérise en ce qu'**entre chaque voile de carde (23, 24) et le coussin pneumatique (6) on introduit une feuille respiratoire et **en ce que** le corps élastique moulé (5') est moulé ou écumé d'une seul pièce.

5. Matelas selon la revendication 2 **caractérise en ce que** les couches de protection (19, 20) ont des effets de ressort différents au niveau d'une zone centrale ou au niveau d'une partie d'épaulement dus à la compression de la mousse synthétique ou bien à un rembourrage.

6. Matelas selon la revendication 2 **caractérise en ce que** le coussin pneumatique (6) a au moins deux réservoirs d'air (27, 28) non communicants.

7. Matelas selon la revendication 6 **caractérise en ce que** le coussin pneumatique a des réservoirs d'air (27) communicants.

8. Matelas selon la revendication 2 **caractérise en ce que** des appareils de distribution et de régulation groupés (33) pour la régulation du pression d'air dans les réservoirs d'air (27, 28) et un appareil de gonflage (32) sont installés dans un creux (16) d'une poutre longitudinale (17) et/ou d'une poutre transversale (18) du corps moulé (5, 5').

9. Matelas selon la revendication 8 **caractérise en ce que** l'appareil de gonflage (32) comprend un compresseur silencieux à basse tension.

10. Matelas selon la revendication 8 **caractérise en ce que** chacun des réservoirs d'air (27, 28) est gonflable individuellement et **en ce qu'**on peut régler le dégonflage de chacun des réservoirs d'air (27, 28) individuellement.

11. Matelas selon la revendication 8 **caractérise en ce qu'**un manomètre à air comprimé est installé de telle manière qu'on puisse mesurer individuellement la pression dans chacun des réservoirs d'air (27, 28).

12. Matelas selon la revendication 7 **caractérise en ce que** la pression dans les réservoirs d'air (27, 28) est réglable par un système de pulsations.
